# FASCICULE DE BREVET EUROPEEN

(11) **EP 0 079 843 B1**
(45) Date de publication et mention de la délivrance du brevet: **29.05.1985**
(21) Numéro de dépôt: 82420115.6
(22) Date de dépôt: 06.08.1982
(51) Int. Cl.: D03C 1/00

(54) **Dispositif électromagnétique pour la commande des ratières**
Elektromagnetisches Verfahren zum Steuern von Schaftmaschinen
Electromagnetic device for operating dobbies

(30) Priorité: 05.11.1981 FR 8121106
(43) Date de publication de la demande: 25.05.1983
(73) Titulaire: S.A. DES ETABLISSEMENTS STAUBLI (France), 74210 Faverges (FR)
(72) Inventeur: Palau, Joseph, F-74410 Duingt (FR); Froment, Jean-Paul, F-74210 Doussard (FR)
(74) Mandataire: Monnier, Guy

## Description

La présente invention a trait aux ratières de tissage et elle concerne plus particulièrement les dispositifs du type électromagnétique destinés à leur commande.

On sait que dans la forme classique une ratière comprend un dispositif de commande unique qui en fonction d'un programme variable correspondant à l'armure particulière désirée pour le tissu en cours de réalisation sur la machine à tisser, actionne verticalement une série de cadres de lisses assurant la manoeuvre des fils de chaîne. Par suite de la tension des fils qui traversent les oeillets des lisses d'un même cadre, le déplacement vertical de celui-ci implique un effort important, de telle sorte qu'entre le dispositif de commande et les câbles ou biellettes de manoeuvre liés à chacun des différents cadres de la ratière, l'on doit interposer un système amplificateur indépendant, l'ensemble formé par chaque cadre et par son système amplificateur constituant ce qu'on appelle une »lame« de la ratière.

Le dispositif de commande englobe en premier lieu un appareil de lisage pour la lecture du programme de tissage, ce programme pouvant suivant les cas se présenter sous la forme d'une bande continue de papier perforé, d'une série articulée de cartons percés, d'une chaîne ou d'un cylindre porte-chevilles, etc.... Les informations relevées par l'appareil de lisage doivent être transformées en mouvements mécaniques par un mécanisme d'actionnement relativement complexe, incorporant une série de tiges mobiles manoeuvrées par des couteaux moteurs à déplacement alternatif ou par des cames tournantes. Au niveau de chacune des lames de la ratière ce mécanisme d'actionnement comprend au moins un organe de sortie qui agit sélectivement sur l'un ou l'autre d'une paire de crochets basculants assurant l'actionnement du système amplificateur correspondant, celui-ci pouvant suivant le cas être du type rotatif ou du type à balances oscillantes.

On a songé à simplifier la construction du dispositif de commande en remplaçant le mécanisme d'actionnement interposé entre l'appareil de lisage et les paires de crochets basculants d'actionnement, par deux séries d'électro-aimants, chaque série comprenant un nombre d'électro-aimants égal à celui des lames de la ratière. On conçoit en effet que chacun de ces électro-aimants est susceptible d'être sélectivement alimenté par l'appareil de lisage afin d'agir, par l'intermédiaire d'un organe mobile correspondant, sur celui des deux crochets basculants de la lame envisagée auquel il est associé.

Les tentatives faites dans ce sens n'ont toutefois pas donné entière satisfaction en pratique. Ordinairement les électro-aimants de chaque série sont montés côte à côte dans un bloc isolant fixé à demeure sur le bâti de la ratière, et si l'on tient compte de la rangée correspondante d'organes mobiles associée à chaque bloc, l'on aboutit à un appareillage très encombrant dont le logement dans l'espace libre, forcément exigu, d'une ratière se révèle assez délicat.

C'est à cet inconvénient que la présente invention entend principalement remédier, en permettant la réalisation d'un dispositif électromagnétique de commande pour ratière qui soit de construction simple sous un encombrement réduit et de fiabilité de fonctionnement parfaitement satisfaisante, quelle que soit la vitesse de travail de la machine à tisser à laquelle la ratière est associée.

Le dispositif suivant l'invention, du genre comprenant un appareil de lisage pour la lecture du programme de tissage relié à des électro-aimants pour manoeuvrer une paire de crochets assurant le contrôle d'un système amplificateur prévu au niveau de chacune des lames, est caractérisé en ce que l'ensemble des électro-aimants est fixé sur un châssis unique qui est animé d'un mouvement oscillant lié à celui de la ratière et qui porte au niveau de chaque lame un sélecteur formé par un levier basculant articulé sur un axe dudit châssis et associé à des moyens élastiques tendant à l'écarter des pôles d'attraction de l'électro-aimant correspondant, lequel sélecteur, ainsi animé d'un déplacement alternatif qui l'approche et l'éloigne cycliquement des crochets d'actionnement, coopère avec une butée qui le recolle contre les pôles précités lorsqu'il s'éloigne des crochets susvisés alors qu'il se trouve écarté desdits pôles.

On comprend dans ces conditions que suivant que l'électro-aimant envisagé est ou non alimenté par l'appareil de lisage en fonction du programme d'armure, le sélecteur va rester collé ou au contraire être éloigné par ses moyens élastiques de rappel, si bien que lorsque le châssis s'approche à nouveau des paires de crochets, ce sélecteur va venir porter contre l'un ou contre l'autre des crochets de la paire concernée. II convient d'observer que dans un tel processus les électro-aimants n'opèrent jamais le déplacement positif des sélecteurs; leur rôle se limite à retenir, à l'encontre des moyens élastiques de rappel, le sélecteur qui est venu s'appliquer contre leurs pôles, ou au contraire à le libérer, de telle sorte que l'effort qu'ils fournissent est très réduit.

On conçoit par ailleurs que l'unicité du bloc d'électro-aimants simplifie des manière considérable la commande par l'appareil de lisage en même temps qu'elle réduit sensiblement l'encombrement général. Les sélecteurs basculants interposés entre les électro-aimants et les paires de crochets sont susceptibles d'assurer un rôle d'amplification d'effort qui simplifie la construction et qui permet d'avoir recours à des courants d'alimentation plus faibles.

Le dessin annexé, donné à titre d'exemple, permettra de mieux comprendre l'invention, les caractéristiques qu'elle présente et les avantages qu'elle est susceptible de procurer:
Fig. 1 est une coupe transversale schématique illustrant l'agencement général d'un dispositif électromagnétique établi suivant l'invention pour la commande d'une ratière du type rotatif.
Fig. 2 montre les pièces formant l'un des systèmes amplificateurs de la ratière rotative suivant fig. 1.
Fig. 3 est une coupe longitudinale à plus grande échelle représentant à l'état monté les pièces de l'ensemble suivant de fig. 2.
Fig. 4 à 7 sont des coupes partielle à plus grande échelle, illustrant le fonctionnement du dispositif de commande suivant fig. 1.
Fig. 8 est le diagramme des mouvements des différents éléments mobiles de la ratière suivant fig. 1 à 7.
Fig. 9 est une coupe montrant l'agencement d'un dispositif électromagnétique suivant l'invention pour la commande d'une ratière du type à balances.
Fig. 10 à 13 montrent à plus grande échelle le fonctionnement de ce dispositif.
Fig. 14 est le diagramme des mouvements.

La ratière rotative illustrée en fig. 1 à 3 est du type de celle qui a fait l'objet de la demande de brevet français N° 81.20502 déposée le 29 octobre 1981 au nom de la Demanderesse. L'arbre principal 1, relié à l'arbre d'entrée de la ratière à travers un mécanisme modulateur de façon à être animé d'un mouvement de rotation intermittent avec arrêts tous les 180°, supporte les différents système amplificateurs de la ratière. Comme plus particulièrement montré en fig. 2 et 3, chaque système comprend un excentrique 2 monté fou sur l'arbre 1 et pourvu d'un plateau latéral 3 sur lequel s'articule latéralement un cliquet 4. L'excentrique 2 est engagé dans l'ouverture d'une bielle 5 qui est attelée, par l'intermé- diare d'un bras 6 (fig. 1) pivotant sur un axe fixe 7, avec le levier usuel de tirage (schématisé en 8) relié au cadre de lisses qui correspond à la lame envisagée de la ratière.

Chacun des sytèmes amplificateurs comprend encore un disque circulaire ou entraîneur 9 dont l'ouverture centrale est prévue crénelée pour coopérer avec les cannelures longitudinales de l'abre principal 1. En deux points diamétralement opposés de sa périphérie, ce disque 9 est découpé de deux encoches 9a (fig. 2) qui sont destinées à coopérer avec un doigt 4a ménagé à l'une des extrémités du cliquet d'accouplement 4. L'estrémité opposée de ce dernier est disposée au niveau d'une entaille 3a pratiquée dans la périphérie du plateau 3 solidaire de l'excentrique 2. L'on observera qu'un ressort 10 (fig. 1), interposé entre une patte radiale du plateau 3 et le cliquet 4, tend à maintenir élastiquement le doigt 4a contre la périphérie du disque 9.

Comme décrit à la demande de brevet précitée, l'actionnement de chaque lame de la ratière est opérée à l'aide de deux crochets basculants 11 et 12 présentant deux bras orientés à l'équerre de part et d'autre d'un axe fixe de pivotement 13, respectivement 14 porté par les parois du carter A de la ratière. L'un des bras de chaque crochet est profilé pour présenter un bec 11a, 12a propre à s'engager, comme on le verra plus loin, dans l'entaille 3a du plateau 3 pour repousser le cliquet 4 lors de chaque arrêt de l'arbre 1 et immobiliser ainsi l'excentrique 2. L'autre bras, destiné à recevoir l'action du dispositif de commande suivant l'invention globalement référencé 15, est sollicité au basculement par un ressort 16 qui tend ainsi à engager le bec 11 a, respectivement 12a, dans l'entaille 3a. Le dispositif de commande 15 comprend un appareil de lisage schématisé en 17, agencé pour prélever les informations sur un programme d'armure, supposé formé par une chaîne de cartons perforés 17a. Ces informations sont transformées par l'appareil 17 en impulsions électriques qui sont envoyées par un câble 18 à un seul bloc de commande à électro-aimants 19, avantageusement du type de celui décrit dans la demande de bre- vetfrançais N° 80 10548 déposée le 6 Mai 1980 au nom de la Demanderesse. Ce bloc 19 renferme une série d'électro-aimants en nombre égal à celui des lames de la ratière envisagée, chaque électro-aimant 19a recevant de l'appareil 17 les impulsions correspondant à sa lame.

Le bloc 19 est porté par un châssis formé par deux bras 20 réunis l'un à l'autre par un profilé 21 rendu solidaire dudit bloc. Les deux bras 20 sont calés sur un arbre 22 qui est entraîné à partir de l'arbre d'entrée de la ratière à travers un modulateur, de façon à être animé d'un mouvement oscillant.

En plus de l'appareil de lisage 17 et du bloc d'électro-aimants 19 porté par le châssis oscillant 20-21, le dispositif de commande 15 comprend encore une série de sélecteurs 23 en nombre égal à celui des lames de la ratière, l'ensemble de ces sélecteurs étant porté à basculement libre par un axe 24 dont les extrémités sont fixées aux bras 20 du châssis précité. Chaque sélecteur 23 est muni d'une plaquette métallique 23' fixée à pivotement et destinée à coopérer avec les pôles de l'électro-aimant 19a qui lui correspond dans le bloc 19, étant observé qu'un ressort 25 (fig.4) tend à écarter ledit sélecteur des pôles précités. La partie inférieure de chacun des sélecteurs 23 est profilée pour déterminer une sorte de nez 23a propre à agir, ainsi qu'on le verra plus loin, sur l'extrémité correspondante ou queue des crochets basculants 11 ou 12, tandis qu'il comporte latéralement un talon 23b qui coopère avec une butée fixe 26a prévue sur l'une de deux traverses 26 fixées dans le carter A au-dessous du point le plus bas de la course oscillante du bloc 19.

Le fonctionnement du dispositif de commande sus-décrit ressort de l'examen des fig. 4 à 7, mais pour l'exposer de manière logique l'on se référera tout d'abord à fig. 1 où l'on a supposé que le châssis oscillant 20-21 se trouvait à la position haute de sa course; l'électro-aimant 19a du bloc 19 qui correspond au sélecteur 23 envisagé est excité, de telle sorte que celui-ci est appliqué contre les pôles dudit électro-aimant, à l'encontre de l'action de son ressort 25. Les deux ressorts 16 maintiennent les crochets basculants 11 et 12 en appui contre la partie inférieure des butées fixes 26.

Il convient également d'observer au préalable le diagramme des mouvements de fig. 8 dans lequel la ligne 1 correspond au déplacement saccadé de l'arbre 1 tandis qu'en ligne Il apparaît le déplacement oscillant de l'arbre 22 et du châssis 20-21. On peut constater que l'arbre 1 entame une rotation de 180° lorsque le châssis 20-21 arrive en fin de course inférieure. Bien entendu les déplacements verticaux du sélecteur 23 sont liés à ceux du châssis 20-21, son débattement angulaire apparaissant à la ligne III du diagramme; l'on peut voir que ce sélecteur 23 vient normalement coller contre l'électro-aimant 19a lorsque le châsis précité arrive en position haute. On remarquera enfin que la commande électrique des électro-aimants du bloc 19 intervient (ligne IV) au moment où le châssis 20-21 entame sa course ascendante.

Partant donc de la position représentée en fig. 1 (point 0 de fig. 8), on vérifie qu'au cours de la rotation de l'arbre 1 le châssis oscillant s'abaisse en direction des crochets 11 et 12 (fig. 4) et que l'électro-aimant 19a, maintenu excité, retient le sélecteur 23 à la position collée de sorte que le nez 23a de celui-ci vient porter contre la queue du crochet 11 qui est ainsi repoussé. Le basculement de ce crochet 11 à l'encontre de son ressort 16 provoque l'extraction du bec 11 a hors de l'entaille 3a du plateau 3; le cliquet 4 est libéré et bascule donc sous l'effet de son ressort 10 pour engager son bec 4a dans l'encoche 9a du disque 9 qui se trouvait disposée immédiatement en vis-à-vis. L'excentrique 2 est alors rendu angulairement solidaire de l'arbre 1 à travers le plateau 3, le cliquet 4 et le disque 9, de sorte que dès que l'arbre 1 entame une nouvelle rotation de 180°, la bielle 5 considérée est actionnée et manoeuvre donc le levier de tirage 8 et le cadre de lisses associé à celui-ci (ligne V du diagramme de fig. 8).

En fin de déplacement angulaire de l'abre 1, le cliquet 4 se trouve disposé en vis-à-vis du bec 12a du crochet 12, lequel bec s'est élastiquement engagé dans l'entaille 3a. A ce moment et si comme on l'a supposé l'électro-aimant 19a est toujours alimenté, le sélecteur 23 reste collé contre les pôles dudit électro-aimant, de telle sorte que lors de l'abaissement du châssis 20-21 ce sélecteur va à nouveau actionner le crochet 11; cet actionnement n'aura toutefois aucun effet puisqu'à ce moment le cliquet 4 ne peut être actionné que par le crochet 12. Ce dernier n'étant pas commandé, le bec 12a reste engagé dans l'entaille 3a et retient donc immobile le plateau 3 et l'excentrique 2. Le levier de tirage 8 reste à la position antérieure correspondant à la levée du cadre de lisses, comme montré sur le diagramme.

Par contre si pour la période suivante, l'appareil de lisage 17 a cessé d'exciter l'électro-aimant 19a, le sélecteur 23 décolle de celui-ci au cours de la course ascendante du châssis 20-21 (fig. 5), si bien que lorsque ce châssis effectue sa course descendante suivant fig. 6, le nez 23a vient actionner la queue du crochet 12. Le bec 12a est extrait de l'entaille 3a et le cliquet 4 introduit élastiquement son bec 4a dans l'encoche correspondante 9a du disque 9. Par suite de l'entraînement de l'excentrique 2 ainsi opéré, la bielle 5 revient à sa position initiale et le cadre de lisses correspondant se déplace.

Au cours de la course ascendante du châssis 20-21 le talon 23b du sélecteur 23 vient porter contre la butée 26a (fig. 7), de telle sorte que ce sélecteur est automatiquement commandé au basculement de manière à venir coller contre les pôles de l'électro-aimant 19a. Dans ces conditions il est clair que ce sélecteur pourra être ou non retenu par l'électro-aimant en fonction de la commande désirée pour la bielle.

On comprend finalement que la disposition suivant t'inventiez permet la commande de la ratière sans que les électro-aimants renfermés par le bloc 19 aient à exercer un effort supérieur à celui exercé par le ressort de rappel 25 de chaque sélecteur 23.

Fig. illustre schématiquement l'application du dispositif de commande suivant l'invention à une ratière du type à balances. On rappelera que dans une telle ratière chacun des leviers de tirage 8 associés aux cadres de lisses est attelé à un levier ou demi-balancier 27 qui pivote en 28 et qui porte à articulation une balance 29. Chaque balance 29 est formée par une sorte de levier double pourvu à chacune de ses extrémités d'un crochet d'attelage 30, respectivement 31. Contre le talon arrière de chaque crochet 30, 31 de la balance 29 vient cycliquement prendre appui une traverse 32, respectivement 33, ces deux traverses étant montées sur un flasque 34 animé d'un mouvement oscillant.

En avant de chaque balance 29 sont prévus deux axes fixes 35 sur chacun desquels pivote un crochet de retenue 36, 37 destiné à coopérer avec le crochet d'attelage 30, respectivement 31 de la balance. Un ressort 38 tend à maintenir les crochets 36 et 37 à une position extérieure pour laquelle ils sont en mesure de venir s'enclencher avec les crochets 30 et 31, des butées 39 limitant le déplacement angulaire desdits crochets 36 et 37.

Le dispositif suivant l'invention comprend, comme dans la forme de réalisation précédente, un châssis 40 fixé sur un arbre 41 animé d'un mouvement oscillant. Ce châssis supporte un bloc 42 identique à celui référencé 19, ainsi qu'un axe 43 sur lequel sont montés fous un nombre de sélecteurs 44 égal à celui des électro-aimants 42a du bloc précité. Un ressort 45 tend à maintenir chaque sélecteur 44 en contact avec une butée fixe 46.

Comme mieux illustré en fig. 10 à 13, chaque sélecteur 44 est pourvu de deux prolongements opposés 44a, respectivement 44b, afin d'assurer l'actionnement des crochets de retenue 36 et 37, pourvus à cet effet d'un bec 36a, respectivement 37a; il convient d'observer que ces becs 36a et 37a sont disposés sur les crochets 36 et 37 en arrière des pivots ou axes fixes 35, de telle sorte que lorsque lesdits crochets sont repoussés par le bec qui leur est associé, leur partie utile, c'est-à-dire leur extrémité qui est destinée à coopérer avec le crochet d'attelage correspondant 30, 31, est déplacée vers l'extérieur en s'éloignant donc de ce dernier crochet.

Le fonctionnement sera très succinctement exposé en se référant aux fig. 10 à 13 et à fig. 14 qui montre le diagramme des mouvements pour une armure particulière. Ce diagramme est analogue à celui de fig. 8 en ce sens que:
- la ligne 1 montre le déplacement alternatif du flasque 34 et l'actionnement des deux traverses 32 et 33 qui agissent sur la balance 29;
- la ligne Il montre le déplacement alternatif de l'arbre 41 qui porte le châssis 40 et le bloc 42;
- la ligne III montre le débattement angulaire du sélecteur 44 envisagé (le point bas correspondant au collage contre les pôles de l'électro-aimant 42a);
- et la ligne IV montre l'alimentation de cet électro-aimant 42a (le trait continu correspondant à l'alimentation);

En fig. 10 le châssis 40 est représenté en course descendante avec le sélecteur 44 collé contre l'électro-aimant 42a. Le prolongement 44b échappe au bec 37a du crochet de retenue 37 qui n'est donc pas manceuvré, si bien que le crochet d'attelage inférieur 31 est pris en assurant la commande du levier 8 et du cadre de lisses correspondant. Fig. 11 fait ressortir que de la même manière les crochets supérieurs 36 et 30 restent immobiles lorsque le sélecteur 44, toujours retenu contre l'électro-aimant 42a supposé alimenté, se déplace vers le haut avec son prolongement 44a en position escamotée par rapport au bec 36a.

Par contre en fig. 12 le sélecteur 44 a été supposé ramené en position non collée par le ressort 45, l'électro-aimant n'étant pas alimenté; le prolongement 44b vient, au cours de la course descendante du châssis 40 et du sélecteur 44, porter contre le bec 37a du crochet de retenue 37. Dans ces conditions celui-ci bascule vers l'intérieur et échappe de la sorte au crochet d'attelage 31 de la balance 29.

La situation est la même en fig. 13 où le sélecteur 44, non retenu par l'électro-aimant 42a, est représenté lors de la course ascendante du châssis 40, afin de repousser le bec 36a et d'escamoter le crochet supérieur 36 par rapport au crochet d'attelage 30.

Si l'on examine fig. 12 et 13 ainsi que fig. 9 qui montre les pièces mobiles à une position moyenne, on peut voir que lors du mouvement de retour du châssis oscillant 40 avec le sélecteur 44 en position décollée par rapport à l'électro-aimant 42a, la partie profilée 44c du bord de ce sélecteur qui coopère avec la butée fixe 46 assure automatiquement le rappel du sélecteur en position collée contre les pôles de l'électro-aimant 42a, si bien que ce dernier peut, si le programme d'armure l'impose, retenir le sélecteur précité.

On observera que si la mobilité du bloc d'électro-aimants et des sélecteurs permet d'opérer le rappel de ces derniers à la position collée grâce à des butées 26 rigidement fixées dans le carter, l'on peut en certain cas avoir recours à des butées mobiles convenanblement commandées.

## Revendications

1. Dispositif électro-magnétique pour la commande des ratières de tissage à lames, du genre comprenant un appareil de lisage pour la lecture du programme de tissage (17) relié à des électro-aimants (19a, 42a) pour manoeuvrer une paire de crochets (11-12, 36-37) assurant le contrôle d'un système amplificateur prévu au niveau de chacune des lames, caractérisé en ce que l'ensemble (19,42) des électro-aimants (19a, 42a) est fixé sur un châssis unique (20-21, 40) qui est animé d'un mouvement oscillant lié à celui de la ratière et qui porte au niveau de chaque lame un sélecteur (23, 44) formé par un levier basculant articulé sur un axe (24, 43) dudit chassis et associé à des moyens élastiques (25, 45) tendant à l'écarter des pôles d'attraction de l'électro-aimant correspondant (19a, 42a), lequel sélecteur, ainsi animé d'un déplacement alternatif qui l'approche et l'éloigne cycliquement des crochets d'actionnement (11-12, 36-37) de la paire concernée, coopère avec une butée (26a, 46) qui le recolle contre les pôles précités lorsqu'il s'éloigne des crochets susvisés alors qu'il se trouve écarté desdits pôles.

2. Dispositif suivant la revendication 1 pour la commande d'une ratière du type rotatif, caractérisé en ce que chaque sélecteur (23) comporte d'une part un nez axial (23) qui vient sélectivement porter contre une queue de l'un ou de l'autre des deux crochets (11 ou 12), et d'autre part un talon latéral (23b) qui coopère avec la butée (26a, 46).

3. Dispositif suivant la revendication 1 pour la commande d'une ratière du type à balances oscillantes, caractérisé en ce que chaque sélecteur (44), disposé entre les deux crochets correspondants de retenue (36 et 37), présente d'une part deux prolongements opposés (44a, 44b) propres à repousser ou à éviter un bec (36a, 37a) du crochet correspondant, et d'autre part un bord (44c) profilé pour coopérer avec la butée (46).

4. Dispositif suivant l'une quelconque des revendications 1 à 3, caractérisé en ce que la butée (46) est rigidement fixée sur le carter de la ratière.

## Patentansprüche

1. Elektromagnetische Vorrichtung zum Steuern von Schaftwebmaschinen mit Hebeschäften von der Art, welche eine Einlesevorrichtung zum Einlesen des Webprogrammes (17) aufweisen, die mit Elektromagneten (19a, 42a) verbunden ist, um ein Paar von Haken (11-12, 36-37) zu betätigen, die die Steuerung eines Verstärkersystems sicherstellt, welches auf gleicher Höhe von jedem Hebeschaft vorgesehen ist, dadurch gekennzeichnet, daß die Gesamtheit (19, 42) der Elektromagneten (19a, 42a) auf einem einzigen Träger (20-21,40) befestigt ist, welcher zu einer oszillierenden Bewegung angetrieben ist, die mit derjenigen der Schaftmaschine verbunden ist, und auf gleicher Höhe von jedem Hebeschaft eine Auswahlvorrichtung (23, 44) trägt, welche von einem hin- und herschwingenden, um eine Achse (24, 43) des Trägers verschwenkbaren Hebel gebildet und mit elastischen Mitteln (25, 45) verbunden ist, die bestrebt sind, die Anziehungspole des entsprechenden Elektromagneten (19a, 42a) voneinander zu entfernen, daß die derart zu einer abwechselnden Verschiebung, die zyklisch die Betätigungshaken (11-12, 36-37) des betreffenden Paares annähert und voneinander entfernt, angetriebene Auswahlvorrichtung mit einem Anschlag (26a, 46) zusammenarbeitet, welcher die Auswahlvorrichtung in Anziehung gegen die vorgenannten Pole zurückbringt, wenn sie sich von den erwähnten Haken entfernt, während sie sich von diesen Polen beabstandet befindet.

2. Vorrichtung nach Anspruch 1 zur Steuerung einer Rotationsschaftmaschine, dadurch gekennzeichnet, daß jede Auswahlvorrichtung (23) einerseits eine axiale Nase (23a), die wahlweise gegen ein Endstück des einen oder des anderen der beiden Haken (11 oder 12) gebracht wird, und andererseits einen seitlichen Ansatz (23b) umfaßt, der mit dem Anschlag (26a, 46) zusammenwirkt.

3. Vorrichtung nach Anspruch 1 zur Steuerung einer Schaftmaschine mit oszillierenden Waagen, dadurch gekennzeichnet, daß jede Auswahlvorrichtung (44), die zwischen den zwei entsprechenden Zurückhaltehaken (36 und 37) angeordnet ist, einerseits zwei einander gegenüberliegende Verlängerungen (44a, 44b), die eine Nase (36a, 37a) des entsprechenden Hakens zurückstoßen oder diese vermeiden können, und andererseits eine Profilrand (44c) aufweist, um mit dem Anschlag (46) zusammenzuwirken.

4. Vorrichtung nach einem der Ansprüche 1 bis 3, dadurch gekennzeichnet, daß der Anschlag (46) fest an dem Gehäuse der Schaftmaschine befestigt ist.

## Claims

1. Electro-magnetic device for controlling weaving dobbies with blades, of the type comprising a reading apparatur for reading the weaving programme 17 connected to electro-magnets 19a, 42a in order to manoeuvre a pair of hooks 11-12, 36-37 ensuring control of an amplifier system provided at the level of each of the blades, characterized in that the assembly 19, 42 of the electro-magnets 19a, 42a is fixed on a single chassis 20-21, 40 which is animated by an oscillating movement connected with that of the dobby and which bears at the level of each blade a selector 23, 44 formed by a rocking lever articulated on a pin 24,43 of said chassis and associated with elastic means 25, 45 tending to move it away from the poles of attraction of the corresponding electro-magnet 19a, 42a, which selector, thus animated by a reciprocating displacement which cyclically moves it towards and away from the hooks 11-12, 36-37 for actuating the relevant pair, cooperates with a stop 26a, 46 which re-applies it against the above-mentioned poles when ist moves away from the hooks mentioned above whilst it is spaced apart from said poles.

2. Device according to Claim 1 for controlling a dobby of the rotating type, characterized in that each selector 23 comprises on the one hand an axial nose element 23a which selectively bears against a shank of one or the other of the two hooks 11 or 12, and on the other hand a lateral heel element 23b which cooperates with the stop 26a, 46.

3. Device according to Claim 1 for controlling a dobby of the type with double swinging levers, characterized in that each selector 44, disposed between the two corresponding retaining hooks 36 and 37, presents on the one hand two opposite extensions 44a, 44b adapted to repel or to avoid a nose 36a, 37a of the corresponding hook, and on the other hand an edge 44c sectioned to cooperate with the stop 46.

4. Device according to any one of Claims 1 to 3, characterized in that the stop 46 is rigidly fixed on the housing of the dobby.
